# EUROPÄISCHE PATENTSCHRIFT

(11) **EP 1 562 849 B1**
(45) Veröffentlichungstag und Bekanntmachung des Hinweises auf die Patenterteilung: **02.08.2006**
(21) Anmeldenummer: 03769133.4
(22) Anmeldetag: 07.11.2003
(51) Int. Cl.: B66B 13/30, B66B 11/00

(54) **AUFZUGSSTEUERUNG EINGEBAUT IM TÜRPFOSTEN**
ELEVATOR CONTROL UNIT INTEGRATED INTO A DOOR JAMB
COMMANDE D'ASCENSEUR INTEGREE AU MONTANT DE PORTE

(30) Priorität: 18.11.2002 EP 02405988
(43) Veröffentlichungstag der Anmeldung: 17.08.2005
(73) Patentinhaber: INVENTIO AG, 6052 Hergiswil NW (CH)
(72) Erfinder: ROSSIGNOL, Eric, CH-6042 Dietwil (CH); ALUISETTI, Marco, CH-6600 Locarno (CU)
(74) Vertreter: Gaussmann, Andreas
(86) Internationale Anmeldenummer: PCT/CH2003/000730
(87) Internationale Veröffentlichungsnummer: WO 2004/046010

(56) Entgegenhaltungen:
- EP-A- 1 174 381
- WO-A-02/081353
- PATENT ABSTRACTS OF JAPAN vol. 2003, no. 04, 2. April 2003 (2003-04-02) & JP 2002 370885 A (MITSUBISHI ELECTRIC CORP), 24. Dezember 2002 (2002-12-24)
- PATENT ABSTRACTS OF JAPAN vol. 2002, no. 05, 3. Mai 2002 (2002-05-03) & JP 2002 003097 A (TOSHIBA ELEVATOR CO LTD;TOSHIBA CORP), 9. Januar 2002 (2002-01-09)

## Beschreibung

Die Erfindung betrifft eine Aufzugskontrolleinheit beim Aufzugsschachtabschluss, gemäss dem oberbegriff der unabhängigen Patentansprüche.

Die Aufzugskontrolleinheit, umfasst die für die Steuerung und Regelung des Aufzugs und im besonderen des Aufzugsantriebes notwendigen elektrischen Baugruppen. Im weiteren enthalten heute übliche Aufzugskontrolleinheiten die für die Wartung , und Diagnostik notwendigen Schnittstellen und Eingabemodule. Bei Maschinenraumlosen Aufzügen wird diese Aufzugskontrolleinheit vorteilhaft im Bereiche des Aufzugsschachtabschlusses platziert.

Der Aufzugsschachtabschluss ermöglicht den Zugang vom Stockwerk zur Kabine. Er besteht im wesentlichen aus verschiebbaren Türen und dem im Gebäude befestigten Türrahmen welcher unter anderem mindestens zwei lotrechte Türpfosten aufweist.

Aus der Patentschrift SU 1 654 214 ist der Einbau elektrischer Geräte (oder einer Aufzugskontrolleinheit) in den Aufzugsschachtabschluss oder den Türpfosten bekannt. Diese Lösungen wurden mit den Patentschriften EP 0680921 und JP 03018569 verfeinert. Diese Lösungen schwenken dabei den Türpfosten, bzw. den relevanten Türpfostenteil um die lotrechte Achse zur Seite.

Ein Nachteil dieser Lösung besteht darin, dass bedingt durch die Schwenkbewegung ein grosser Öffnungsraum erforderlich ist, oder der Zugriff zu den Steuergeräten erschwert ist. Die in der Aufzugskontrolleinheit erforderlichen Wartungsarbeiten bedingen einen möglichst uneingeschränkten Zugriff zu allen Baugruppenelementen. Dies bedingt eine entsprechend grosse Öffnung, welches bei den bekannten Lösungen nur durch einen grossen Öffnungswinkel mit dem zugehörigen Raumbedarf realisiert werden kann.

Der Erfindung liegt die Aufgabe zugrunde eine Anordnung der Aufzugskontrolleinheit im Schachtabschluss vorzuschlagen welche die geschilderten Nachteile vermeidet und im besonderen eine raumsparende Anordnung der Aufzugskontrolleinheit im Schachtabschluss ermöglicht. Die Platzierung der Aufzugskontrolleinheit soll auf jedem Stockwerk, ohne Veränderung der Einbaumasse, möglich sein. Die Lösung soll mit bewährten Komponenten und Verfahren des Aufzugbaues bewerkstelligt werden können. Die Herstellung soll wirtschaftlich und kostengünstig erfolgen können. Der Zugriff zur Aufzugskontrolleinheit soll für autorisierte Personen sicher und einfach möglich sein, soll jedoch gegen den Zugriff von Unberechtigten geschützt werden können.

Die in den kennzeichnenden Teilen der unabhängigen Patentansprüche angegebenen Lösungen erfüllen diese Aufgabe.

Im folgenden wird die Erfindung anhand von Ausführungsbeispielen in Figuren dargestellt.

Es zeigen:
- Fig.1: eine Ansicht des Aufzugsschachtabschluss mit der beispielhaften Anordnung der beschriebenen Elemente,
- Fig. 1a: eine beispielhafte Anordnung eines Türpfostenelementes (6) im öffnungsseitigen Türpfosten (5),
- Fig.lb: eine alternative Anordnung eines Türpfostenelementes (6') im schliessseitigen Türpfosten (5)
- Fig.2: eine Prinzipskizze eines parallel verschiebbaren Türpfostenelementes (6),
- Fig.2a: eine Prinzipskizze eines parallel verschiebbaren Türpfostenelementes (6) mit einer Schliessfeder(13),
- Fig.2b: eine Prinzipskizze eines parallel verschiebbaren Türpfostenelementes (6) mit einem Arretierhebel(14),
- Fig.3: eine Prinzipskizze eines kippbaren Türpfostenelementes (6),
- Fig.3a: eine Prinzipskizze eines kippbaren, selbstschliessenden Türpfostenelementes (6),
- Fig.4: ein Ausführungsbeispiel eines Türpfostens (5) mit horizontal parallelverschiebbarem Türpfostenelement (6).

Erfindungsgemäss ist eine Aufzugskontrolleinheit (10) auf mindestens einem Türpfostenelement (6) angeordnet. Das Türpfostenelement (6) ist in einem Türpfosten (5) eingebaut. Das Türpfostenelement (6) kann aus dem Türpfosten (5) geöffnet werden und ermöglicht in diesem Zustand den Zugriff zur Aufzugskontrolleinheit (10). In geschlossenem Zustand ist die Aufzugskontrolleinheit (10) von aussen nicht zugreifbar. Die Befestigung des Türpfostenelementes (6) im Türpfosten (5) ist derart ausgeführt, dass das Türpfostenelement (6) weitgehend entlang einer horizontalen Achse (Y) parallelverschoben oder um eine waagrechte Achse (x) gekippt werden kann. Hierbei wird die Aufzugskontrolleinheit (10) in der Regel auf einem Türpfostenelement (6), idealerweise im Herstellwerk, montiert und weitgehenst verkabelt.

Die dargestellte Lösung erlaubt eine wirtschaftliche Herstellung. Die Lösung erlaubt einen einfachen, sicheren und schnellen Zugriff zur Aufzugskontrolleinheit (10) zum Zwecke der Wartung, Reparatur, Diagnostik oder für Sonderzwecke. Sonderzwecke sind alle Eingriffe wie beispielsweise Feuerwehrbetrieb, Notevakuation oder Stromnetzkontrollen.

Der Einbau der Aufzugskontrolleinheit (10) kann im Bedarfsfalle auf mehrere Türpfostenelemente (6) oder weitere Orte aufgeteilt werden, sofern aufgrund des Raumbedarfes, der Zugänglichkeit, oder der Funktionstrennung der Aufzugskontrolleinheit (10) dies als sinnvoll erachtet wird. Teile der Aufzugskontrolleinheit (10), für welche der schnelle Zugriff von untergeordneter Bedeutung ist, sind im Regelfalle entsprechend ihrer Funktion platziert. So kann beispielsweise der zum Aufzugsantrieb gehörende Umformer beim Aufzugsantrieb selbst platziert sein, und lediglich die Steuereinheit ist auf einem Türpfostenelement (6) angeordnet.

In einer bevorzugten Variante wird die Befestigung des Türpfostenelementes (6) über je zwei im unteren und oberen Türpfostenbereich angeordnete Hebel (8a, 8b) als Parallelogramm ausgeführt. Die geschlossene Position des Türpfostenelementes (6) liegt dabei vorzugsweise geringfügig hinter der oberen Scheitelstellung (Kipppunkt) des durch die Hebelanordnung gebildeten Hebelsystems. Die geschlossene Position des Türpfostenelementes (6) wird in der Regel mit einer Verriegelung (9) gesichert. Das Türpfostenelement (6) bildet in dieser geschlossenen Lage eine vom Benutzer erwünschte und als angenehm erachtete ästhetische Linie oder Fläche mit dem Türpfosten. Die Verriegelung (9) bildet eine Möglichkeit die Aufzugskontrolleinheit (10) vor unberechtigtem Zugriff zu schützen, jedoch zugleich den Zugriff für autorisierte Benutzer einfach zuzulassen.

Beim Öffnen wird das Türpfostenelement (6) zusammen mit der eingebauten Aufzugskontrolleinheit (10) entsprechend der Hebelgeometrie (8a, 8b) parallel nach aussen und unten bewegt, bis die Bewegung durch den Stockwerkboden (4) oder einen integrierten Anschlag (11) begrenzt wird. Die Hebelgeometrie ist dabei derart ausgelegt, dass die Aufzugskontrolleinheit (10) für die benötigten Eingriffe derart zugänglich wird, dass eine schnelle und sichere Ausführung der erforderlichen Arbeiten wie Wartung, Reparatur, Service und Diagnostik oder Sonderzwecke möglich wird. Wegen der vorteilhaften Parallel-verschiebung in Y, Z-Richtung, beim öffnen des Türpfostenelementes (6) aus dem Türpfosten (5), ist der erforderliche Raumbedarf im Zugang minimal. Im dargestellten Beispiel beträgt er in Y-Richtung ungefähr 0.15m.

Das Türpfostenelement (6) ist konstruktiv derart gestaltet, dass, in der geöffneten Stellung des Türpfostenelementes (6) die Komponenten der Aufzugskontrolleinheit (10) von zwei Seiten zugreifbar sind. Diese Ausführung verbessert die Zugänglichkeit für die erforderlichen Eingriffe.

In einer anderen Variante ist das oben beschriebene Parallelogramm durch eine Kippmechanik ersetzt, wobei das Türpfostenelement (6) unten, ohne Hebel drehbar gelagert (12) ist, und die Kippbewegung alleine durch Ausschwenken des oberen Türpfostenpunktes erreicht wird. Die Öffnungsdistanz kann dabei durch eine Kette, Auszugslasche (8c) oder eine äussere Kippbegrenzung definiert werden. Diese Lösung erlaubt eine im Vergleich zur vorgängig beschriebenen Variante kostengünstige Ausführung, da die unteren Hebel entfallen.

Eine weitere Variante besteht darin, dass die Öffnungsmechanik derart ausgelegt wird, dass das Türpfostenelement (6) selbstschliessend ist. Dies wird beispielsweise erreicht, indem das Türpfostenelement (6) mittels einer Schliessfeder (13) in seiner geschlossenen Position gehalten ist. In geöffnetem Zustand ist das Türpfostenelement (6) durch eine Arretiervorrichtung fixiert. Die Arretiervorrichtung kann ein Arretierhebel sein, oder die Schliessfeder (13) selbst ist, beispielsweise über eine Kipppunktanordnung wie in Fig. 2a gezeigt, derart angeordnet, dass das Türpfostenelement (6) in der geöffneten Position gehalten ist und nach einer Einleitung des Schliessvorganges in die geschlossene Position gezogen wird.
Alternativ kann die in den Fig. 2 und 3 gezeigte Anordnung wie aus den Fig. 2b und 3b ersichtlich umgekehrt werden. So kann die Hebelgeometrie (8a, 8b) derart angeordnet werden, dass das Türpfostenelement (6) parallel nach aussen und oben bewegt wird (Fig. 2b), wodurch es bei Entlastung selbstständig in seine untere, geschlossene Lage fällt, oder die alternativ gezeigte Kippmechanik wird mit einer obenliegenden Drehachse (12) versehen (Fig. 3a). Bei diesen Lösungen ist eine Arretiervorrichtung, beispielsweise in der Form eines Arretierhebels (14), erforderlich, welche das Türpfostenelement in der geöffneten Position hält.
Die beschriebenen Alternativen stellen individuelle Lösungen zur Schliess- und Öffnungsmechanik des Türpfostenelementes dar.

In einer Ausführungsvariante ist ein Etagentableau (7) direkt in das Türpfostenelement (6) integriert.

Die Ausführung der Aufzugskontrolleinheit (10) ist vorzugsweise derart gestaltet, dass die durch die Eingangshöhe des Schachtabschlusses gegebene Dimension ausgenutzt wird und dadurch die Aufzugskontrolleinheit (10) weitgehend vollständig innerhalb des Türpfostens (5) angeordnet werden kann. Im gezeigten Beispiel beträgt die Höhe des Türpfostenelementes (6) ungefähr 1.3m bei einer Breite von ungefähr 0.12m. Durch diese platzsparende Anordnung wird eine optimale Ausnutzung des Bauraumes im Türpfosten (5) erreicht, wodurch eine flexible Anordnung der Aufzugskontrolleinheit (10), unabhängig von den Türpfostendimensionen, in jedem Stockwerk ermöglicht wird. Die Platzanforderung für das einzelne Stockwerk ist unabhängig von der Anordnung der Aufzugskontrolleinheit (10) .
In den Fig. 2 bis 4 ist das Türpfostenelement (6) mit der Aufzugskontrolleinheit (10) horizontal (Y) parallelverschiebbar oder um eine waagrechte Achse (X) kippbar gezeigt. In einer alternativen Anordnung ist, wie in Fig. 1b ersichtlich, ein Türpfostenelement (6') mit der Aufzugskontrolleinheit (10) um 90° um eine vertikale Achse (Z) gedreht eingebaut. Sie ist in dieser Anordnung horizontal, in X-Richtung parallelverschiebbar oder um eine waagrechte Achse (Y) kippbar angeordnet. Diese Anordnung bietet Vorteile in der Gestaltung der Türrahmen, indem Beispielsweise die Vorderseite der Türpfosten rund, abgeschrägt oder von beliebiger Form sein kann.

Durch das Anbringen eines feuersicheren Einbaukasten im Türpfosten (5) lässt sich die erforderliche Feuerschutzklasse des betreffenden Schachtabschlusses uneingeschränkt gewährleisten.

Bei Kenntnis der vorliegenden Erfindung kann der Fachmann die gesetzten Grössen und Anordnungen beliebig verändern. Beispielsweise kann der gezeigte Raumbedarf von 0.15m zweckentsprechend vergrössert oder verkleinert werden.

## Patentansprüche

1. Aufzugskontrolleinheit (10), eingebaut im Türpfosten (5)eines Aufzugsschachtabschlusses,
**dadurch gekennzeichnet,**
**dass** die Aufzugskontrolleinheit (10) auf mindestens einem Türpfostenelement (6, 6') angeordnet ist,
**dass** das Türpfostenelement (6, 6') weitgehend horizontal (Y oder X) parallelverschiebbar,
und / oder
**dass** das Türpfostenelement (6, 6') um eine waagrechte Achse (X oder Y) kippbar ist.

2. Aufzugskontrolleinheit nach Anspruch 1,
**dadurch gekennzeichnet,**
**dass** das Türpfostenelement (6, 6') durch oben und unten angeordnete Führungshebel (8a, 8b) parallelgeführt ist.

3. Aufzugskontrolleinheit nach Anspruch 2,
**dadurch gekennzeichnet,**
**dass** die Schliessposition des Türpfostenelementes (6, 6') durch die Kipppunktlage der Führungshebel (8a, 8b) definiert ist.

4. Aufzugskontrolleinheit nach Anspruch 1,
**dadurch gekennzeichnet,**
**dass** das Türpfostenelement (6, 6') um einen unten oder oben angeordneten Drehpunkt (12) kippbar gelagert ist.

5. Aufzugskontrolleinheit nach einem der Ansprüche 1 bis 4,
**dadurch gekennzeichnet,**
**dass** das Türpfostenelement (6, 6') gegenüber dem Türpfosten (5) in geschlossenem Zustand verriegelt (9) ist.

6. Aufzugskontrolleinheit nach einem der Ansprüche 1 bis 5,
**dadurch gekennzeichnet,**
**dass** die Endlage des Türpfostenelementes (6, 6') beim Öffnen durch ein Aufsetzen auf den Stockwerkboden (4) oder durch einen internen Anschlag (8c, 11) definiert ist.

7. Aufzugskontrolleinheit nach einem der Ansprüche 1 bis 6,
**dadurch gekennzeichnet,**
**dass** das Türpfostenelemente (6, 6') selbstschliessend ist.

8. Aufzugskontrolleinheit nach einem der Ansprüche 1 bis 7,
**dadurch gekennzeichnet,**
**dass** die Aufzugskontrolleinheit (10) in geöffnetem Zustand des Türpfostenelementes (6, 6') von mindestens zwei Seiten zugänglich ist.

9. Aufzugskontrolleinheit nach einem der Ansprüche 1 bis 8,
**dadurch gekennzeichnet,**
**dass** ein Etagentableau (7) im Türpfostenelement (6, 6') integriert ist.

10. Aufzugskontrolleinheit nach einem der Ansprüche 1 bis 9,
**dadurch gekennzeichnet,**
**dass** die Aufzugskontrolleinheit (10) innerhalb des Türpfostens (5) untergebracht ist.

11. Aufzugskontrolleinheit nach einem der Ansprüche 1 bis 10,
**dadurch gekennzeichnet,**
**dass** die Höhe des Türpfostenelementes (6, 6') ein mehrfaches der Breite des Türpfostenelementes beträgt.

12. Aufzugskontrolleinheit nach einem der Ansprüche 1 bis 11,
**dadurch gekennzeichnet,**
**dass** die Aufzugskontrolleinheit (10) auf mehrere Türpfostenelemente (6, 6') verteilt ist.

13. Aufzugskontrolleinheit nach einem der Ansprüche 1 bis 12,
**dadurch gekennzeichnet,**
**dass** der Türpfosten (5) selbst einen feuerfesten Kasten bildet.

14. Verfahren zur Wartung einer Aufzugskontrolleinheit (10) eingebaut im Türpfosten (5) eines Aufzugsschachtabschlusses,
**dadurch gekennzeichnet,**
**dass** die Aufzugskontrolleinheit (10) die auf mindestens einem Türpfostenelement (6, 6') angeordnet ist, mit dem Türpfostenelement (6, 6') weitgehend horizontal (Y oder X) parallelverschoben wird,
und / oder
**dass** das Türpfostenelement (6, 6') um eine waagrechte Achse (X oder Y) gekippt wird.

## Claims

1. Elevator control unit (10) installed in the door jamb (5) of an elevator hoistway door, **characterised in that** the elevator control unit (10) is arranged on at least one door jamb element (6, 6'), that the door jamb element (6, 6') is displaceable parallelly substantially horizontally (Y or X) and/or that the door jamb element (6, 6') is tiltable about a horizontal axis (X or Y).

2. Elevator control unit according to claim 1, **characterised in that** the door jamb element (6, 6') is guided parallelly by guide levers (8a, 8b) arranged at the top and the bottom.

3. Elevator control unit according to claim 2, **characterised in that** the closing position of the door jamb element (6, 6') is defined by the position of the tilting point of the guide levers (8a, 8b).

4. Elevator control unit according to claim 1, **characterised in that** the door jamb element (6, 6') is mounted to be tiltable about a fulcrum (12) arranged at the bottom or the top.

5. Elevator control unit according to one of claims 1 to 4, **characterised in that** the door jamb element (6, 6') is locked in closed state relative to the door jamb (5).

6. Elevator control unit according to one of claims 1 to 5, **characterised in that** the end position of the door jamb element (6, 6') on opening is defined by setting down on the storey floor (4) or by an internal abutment (8c, 11).

7. Elevator control unit according to one of claims 1 to 6, **characterised in that** the door jamb element (6, 6') is self-closing.

8. Elevator control unit according to one of claims 1 to 7, **characterised in that** the elevator control unit (10) is accessible in the opened state of the door jamb element (6, 6') from at least two sides.

9. Elevator control unit according to one of claims 1 to 8, **characterised in that** a storey indicator board (7) is integrated in the door jamb element (6, 6').

10. Elevator control unit according to one of claims 1 to 9, **characterised in that** the elevator control unit (10) is accommodated within the door jamb (5).

11. Elevator control unit according to one of claims 1 to 10, **characterised in that** the height of the door jamb element (6, 6') is a multiple of the width of the door jamb element.

12. Elevator control unit according to one of claims 1 to 11, **characterised in that** the elevator control unit (10) is distributed to several door jamb elements (6, 6).

13. Elevator control unit according to one of claims 1 to 12, **characterised in that** the door jamb (5) itself forms a fireproof box.

14. Method for maintenance of an elevator control unit (10) installed in the door jamb (5) of an elevator hoistway door, **characterised in that** the elevator control unit (10), which is arranged on at least one door jamb element (6, 6'), is displaced parallelly with the door jamb element (6, 6') substantially horizontally (Y or X) and/or that the door jamb element (6, 6') is tilted about a horizontal axis (X or Y).

## Revendications

1. Unité de contrôle d'ascenseur (10) montée dans le montant de porte (5) d'une fermeture de gaine d'ascenseur,
**caractérisée en ce qu'**elle est disposée sur au moins un élément de montant de porte (6, 6'),
**en ce que** l'élément de montant de porte (6, 6') est apte à coulisser parallèlement sensiblement horizontalement (Y ou X),
et/ou **en ce que** l'élément de montant de porte (6, 6') est apte à basculer sur un axe horizontal (X ou Y).

2. Unité de contrôle d'ascenseur selon la revendication 1, **caractérisée en ce que** l'élément de montant de porte (6, 6') est guidé parallèlement par des leviers de guidage (8a, 8b) disposés en haut et en bas.

3. Unité de contrôle d'ascenseur selon la revendication 2, **caractérisée en ce que** la position de fermeture de l'élément de montant de porte (6, 6') est définie par la position du point de basculement des leviers de guidage (8a, 8b)

4. Unité de contrôle d'ascenseur selon la revendication 1, **caractérisée en ce que** l'élément de montant de porte (6, 6') est monté pour pouvoir basculer sur un pivot (12) disposé en bas ou en haut.

5. Unité de contrôle d'ascenseur selon l'une des revendications 1 à 4, **caractérisée en ce que** l'élément de montant de porte (6, 6') est verrouillé (9) par rapport au montant de porte (5), en position fermée.

6. Unité de contrôle d'ascenseur selon l'une des revendications 1 à 5, **caractérisée en ce que** la position de fin de course de l'élément de montant de porte (6, 6'), lors de l'ouverture, est définie par son contact avec le sol de l'étage (4) ou par une butée intérieure (8c, 11).

7. Unité de contrôle d'ascenseur selon l'une des revendications 1 à 6, **caractérisée en ce que** l'élément de montant de porte (6, 6') se ferme automatiquement.

8. Unité de contrôle d'ascenseur selon l'une des revendications 1 à 7, **caractérisée en ce que** dans la position ouverte de l'élément de montant de porte (6, 6'), elle est accessible par au moins deux côtés.

9. Unité de contrôle d'ascenseur selon l'une des revendications 1 à 8, **caractérisée en ce qu'**un tableau d'étage (7) est intégré dans l'élément de montant de porte (6, 6') .

10. Unité de contrôle d'ascenseur selon l'une des revendications 1 à 9, **caractérisée en ce qu'**elle est logée à l'intérieur du montant de porte (5).

11. Unité de contrôle d'ascenseur selon l'une des revendications 1 à 10, **caractérisée en ce que** la hauteur de l'élément de montant de porte (6, 6') est plusieurs fois supérieure à sa largeur.

12. Unité de contrôle d'ascenseur selon l'une des revendications 1 à 11, **caractérisée en ce qu'**elle est répartie sur plusieurs éléments de montant de porte (6, 6').

13. Unité de contrôle d'ascenseur selon l'une des revendications 1 à 12, **caractérisée en ce que** le montant de porte (5) forme lui-même un boîtier réfractaire.

14. Procédé pour la maintenance d'une unité de contrôle d'ascenseur (10) intégrée dans le montant de porte (5) d'une fermeture de gaine d'ascenseur,
**caractérisé en ce que** l'unité de contrôle d'ascenseur (10), qui est disposée sur au moins un élément de montant de porte (6, 6'), coulisse avec celui-ci parallèlement, sensiblement à l'horizontale (Y ou X),
et/ou **en ce que** l'élément de montant de porte (6, 6') bascule sur un axe horizontal (X ou Y).
